# EUROPÄISCHE PATENTSCHRIFT

(11) **EP 1 646 768 B1**
(45) Veröffentlichungstag und Bekanntmachung des Hinweises auf die Patenterteilung: **02.11.2006**
(21) Anmeldenummer: 04735883.3
(22) Anmeldetag: 03.06.2004
(51) Int. Cl.: F01L 1/24

(54) **HYDRAULISCHES ABSTüTZELEMENT**
HYDRAULIC SUPPORT ELEMENT
ELEMENT SUPPORT HYDRAULIQUE

(30) Priorität: 17.07.2003 DE 10332362
(43) Veröffentlichungstag der Anmeldung: 19.04.2006
(73) Patentinhaber: Schaeffler KG, 91074 Herzogenaurach (DE)
(72) Erfinder: HOFMANN, Georg, 97437 Hassfurt (DE)
(86) Internationale Anmeldenummer: PCT/EP2004/005976
(87) Internationale Veröffentlichungsnummer: WO 2005/017323

(56) Entgegenhaltungen:
- DE-A- 4 442 932
- DE-A- 19 706 738
- DE-A- 19 830 427
- US-A- 5 875 748

## Beschreibung

### Gebiet der Erfindung

Die Erfindung betrifft ein hydraulisches Abstützelement für einen Ventiltrieb einer Brennkraftmaschine, mit einem hohlzylindrischen Gehäuse, in dessen Bohrung axial beweglich ein Druckkolben verläuft, welcher mit einem Ende einen Rand des Gehäuses überragt und stirnseitig an diesem Ende einen Kopf zur Lagerung eines Schlepphebels und an seinem dem Kopf abgewandten Ende ein Rückschlagventil aufweist, wobei zwischen dem abgewandten Ende und einem gegenüberliegenden Boden des Gehäuses ein Hochdruckraum für Hydraulikmittel generiert ist, welcher Hochdruckraum aus einem oberhalb des abgewandten Endes liegenden und von dem Druckkolben eingeschlossenen Vorratsraum mit dem Hydraulikmittel versorgbar ist.

### Hintergrund der Erfindung

Ein gattungsgemäßes Abstützelement ist aus der DE 197 06 738 A1 vorbekannt. Dessen Druckkolben besteht ebenfalls aus einem Ober- und Unterteil, wobei das Unterteil eine hydraulische Spielausgleichsvorrichtung aufweist.

Nachteilig ist es, dass sich die Fertigung des Oberteils als relativ aufwändig erweist. So ist beispielsweise ein Fließpreßvorgang mit anschließender Wärmebehandlung und mehreren Schleifvorgängen erforderlich. Auch kann es aufgrund der relativ kurzen Führungslänge des Oberteils im Gehäuse zu unerwünschten Querkräften kommen. Gleichfalls erfordert die Ringnut und der Sprengring als Verliersicherung einen weiteren Bau- und Montageaufwand. Zudem kann durch das Aufstellen des Oberteils über dessen Ring im unteren Bereich auf einer zugewandten Stirnseite des Unterteils ein sogenannter "Planschlag" mit einer ebenfalls unerwünschten Krafteinleitung in das Abstützelement auftreten. Um diesen "Planschlag" so gering wie möglich zu halten, werden daher die einander zugewandten Stirnflächen von Ober- und Unterteil extrem genau geschliffen. Schließlich wird festgestellt, dass der vorgenannte Druckkolben relativ massiv ausgebildet ist und somit noch ein Optimierungspotential hinsichtlich Leichtbau besitzt.

### Aufgabe der Erfindung

Aufgabe der Erfindung ist es daher, ein Abstützelement der vorgenannten Art zu schaffen, bei welchem die zitierten Nachteile beseitigt sind.

### Lösung der Aufgabe

Erfindungsgemäß wird diese Aufgabe dadurch gelöst, dass der Druckkolben an seinem den Rand des Gehäuses überragenden Ende sowie zumindest einem sich daran innerhalb des Gehäuses anschließenden und bis in die Nähe des Rückschlagventils verlaufenden Abschnitt aus durch Glas- oder Kohlefasern verstärktem Kunststoff besteht.

Hierdurch sind die beschreibungseinleitend zitierten Nachteile wirkungsvoll vermieden. Der Druckkolben lässt sich sehr einfach und kostengünstig, vorzugsweise spritzgießtechnisch, fertigen. Gleichzeitig erhöht sich signifikant die Führungslänge des Druckkolbens in der Bohrung des Gehäuses, so dass durch den aufliegenden Schlepphebel eingeleitete Querkräfte besser abstützbar sind. Diese Maßnahme rührt insbesondere von der glattflächigen Ausbildung des Oberteils des Druckkolbens zumindest innerhalb der Bohrung des Gehäuses her. Wird das Oberteil des Druckkolbens, so wie es Gegenstand eines weiteren Unteranspruchs ist, mit einem Ansatz bis in eine Bohrung dessen Unterteils hinein verlängert, so hat dieser eine noch größere Führungslänge.

Denkbar und mit vom Schutzumfang der Erfindung einbezogen ist auf jeden Fall auch eine Lösung, bei welcher der Druckkolben mit Oberteil und Unterteil komplett einteilig aus einem Kunststoff besteht. Somit entfallen die Fügemaßnahmen des Oberteils mit dem Unterteil. Unter dem Begriff "Kunststoff" ist insbesondere ein derartiger Stoff zu verstehen, welcher sich spritzgießtechnisch verarbeiten lässt, so z. B. organischen Ursprungs bzw. eine sog. "Plaste". Es ist auch an Aluminiumdruckguß oder Sintermetall gedacht.

Die anspruchsgemäß weiter aufgeführten Verstärkungseinlagen, wobei sich dem Fachmann an dieser Stelle noch weitere Materialien zur Einlagerung erschließen, tragen erheblich zum Verschleißschutz und zur Festigkeit des Druckkolbens bei.

Gemäß einem weiteren Unteranspruch ist es vorgeschlagen, nur das Oberteil des Druckkolbens aus dem Kunststoff zu fertigen und das Unterteil mit der hydraulischen Spielausgleichseinrichtung aus bisher ausgeführtem, metallischen Werkstoff herzustellen. Diese Maßnahme ist fertigungstechnisch besonders günstig.

Eine einfache Verlier- und Transportsicherung am Abstützelement geht aus einem weiteren Unteranspruch hervor. Demnach sind an einem Außenmantel des Druckkolbens, zweckmäßigerweise an dessen Oberteil, keilartige Schnappvorsprünge angespritzt. Diese finden einen oberen Anschlag an einem Ringabsatz einer Ringnut der Bohrung des Gehäuses. Gegebenenfalls können die Schnappvorsprünge auch als separate Bauteile ausgebildet sein. Auch ist es denkbar, auf die Schnappvorsprünge und somit die vorgenannte Sicherung komplett zu verzichten.

In Ausgestaltung der Erfindung ist es auch vorgeschlagen, und dies betrifft die zweiteilige Ausbildung des Druckkolbens, an einem Ring, über welchen das Ober- auf dem Unterteil aufliegt, umfangsverteilte elastisch oder plastisch verformbare Noppen anzuordnen. Diese Noppen haben zweckmäßigerweise eine relativ geringe Kontaktfläche, so dass ein Linien- oder Kugelkontakt hergestellt ist. Der Fachmann wird die Noppen derartig auslegen, dass der vorgenannte Planschlag nicht mehr oder nicht mehr signifikant zum Tragen kommt.

Es kann auch vorgesehen sein, über die in Umfangsrichtung zwischen den Noppen liegenden Durchlässe einen internen Hydraulikmittelübertritt vom Hochdruckraum in den vom Druckkolben eingeschlossenen Vorratsraum zurück zu generieren. Gegebenenfalls können derartige Durchlässe nach einem weiteren Unteranspruch auch dadurch geschaffen werden, dass in der entsprechenden Stirnseite im Kontaktbereich vom Ober- zum Unterteil Radialdurchbrüche, beispielsweise kronenartiger Geometrie, bestehen.

Wird, was zudem erfindungsgemäß ausgeführt ist, das Oberteil über einen Ansatz innerhalb einer Bohrung des Innenteils fortgeführt, kann der Hydraulikmitteldurchtritt in den Vorratsraum auch durch in dem Ansatz angeordnete Längsschlitze erfolgen. Aufgrund der Längsschlitze wird zudem hervorragend die Wärmedehnung im Element ausgeglichen. Dabei soll über den Ansatz eine feste Verbindung mit dem Unterteil erfolgen. Eine zusätzliche Anlage ist über sogenannte Anbindungsnoppen am unteren Kantenbereich realisiert.

Durch die somit feste Verbindung des Oberteils mit dem Unterteil kann der gesamte Druckkolben, hervorgerufen durch eine Druckfeder im Hochdruckraum, eine erwünschte Drehbewegung um seine Längsachse vollziehen. Gleichzeitig ist durch die axiale Verlängerung des Druckkolbens nach unten eine zusätzlich verbesserte Einleitung der Querkräfte geschaffen.

Die Maßnahmen der Erfindung können gleichermaßen bei sogenannten schaltbaren und nichtschaltbaren Abstützelementen Anwendung finden. Unter schaltbaren Abstützelementen sind insbesondere diejenigen zu verstehen, bei welchen über Koppelmittel wahlweise der Druckkolben mit dem Gehäuse verbindbar ist.

### Kurze Beschreibung der Zeichnung

Die Erfindung ist zweckmäßigerweise anhand der Zeichnung näher erläutert. Es zeigen:
- Figur 1: einen Teillängsschnitt durch ein erfindungsgemäßes Abstützelement;
- Figur 2: eine Ansicht auf einen Druckkolben des vorgenannten Abstützelements und
- Figur 3: eine Unteransicht auf den Druckkolben nach Figur 2.

### Ausführliche Beschreibung der Zeichnung

Dargestellt ist in Figur 1 ein hydraulisches Abstützelement 1. Dieses hat ein hohlzylindrisches Gehäuse 2. In einer Bohrung 3 des Gehäuses 2 verläuft axial beweglich ein Druckkolben 4. Dieser Druckkolben 4 überragt mit seinem Ende 5 einen Rand 6 des Gehäuses 2. Endseitig hat der Druckkolben 4 einen Kopf 7. Auf diesem Kopf 7 kann ein Schlepphebel gelagert werden. Wie zudem erkennbar ist, besteht ein Oberteil 4a des Druckkolbens 4 aus Kunststoff. Dieser Kunststoff ist zweckmäßigerweise durch Glas- oder Kohlefasern verstärkt und hat zusätzlich Glas- oder Kohlekugeln für einen weiteren Verschleißschutz oder zur Steifigkeitsoptimierung.

Ein Außenmantel 14 des Oberteils 4a ist innerhalb der Bohrung 3 des Gehäuses 2 vollkommen glattflächig ausgebildet. Hierdurch hat der Druckkolben 4 insgesamt eine hervorragende Führungslänge im Gehäuse 2, wodurch das vom Schlepphebel in das Abstützelement 1 geleitete Kippmoment gut abstützbar ist.

Die Bohrung 3 des Gehäuses 2 hat eine Ringnut 16. An einer Oberseite dieser Ringnut 16 schlägt das Oberteil 4a über umfangsverteilte und vorteilhafterweise einteilig von diesem ausgehende Schnappvorsprünge 15 an. Somit wird über diese Schnappvorsprünge 15 eine einfache Transport- und Verliersicherung für das Abstützelement 1 geschaffen.

Nach Figur 1 grenzt das Oberteil 4a über einen durch eine Durchmesserverringerung seines Außenmantels 14 gebildeten Ring 18 an eine zugewandte Stirnseite 17 eines Unterteils 4b des Druckkolbens 4 an. Dabei hat, wie aus den Figuren 2, 3 hervorgeht, der Ring 18 umfangsverteilte und beispielsweise plastisch verformbare Noppen 19. Aufgrund dieser Noppen 19 wird eine hervorragende Kontaktfläche im Kontaktbereich zwischen dem Oberteil 4a und dem Unterteil 4b geschaffen, so daß das die im Stand der Technik auftretenden "Planschlagfehler" gut eliminierbar sind.

Wie des weiteren aus Figur 1 hervorgeht, ist die Durchmesserverringerung des Oberteils 4a innerhalb einer Bohrung 21 des Unterteils 4b mit einem Ansatz 22 fortgeführt. Über den Ansatz 22 verläuft das Oberteil 4a verdrehfest in der Bohrung 21 des Unterteils 4b. Über aus Figur 2 hervorgehende Anbindungsnoppen 26 erfolgt eine zusätzliche Anbindung des Oberteils 4a an dem Unterteil 4b.

Über Längsschlitze 24 im Ansatz 22 kann einerseits die Wärmedehnung hervorragend ausgeglichen werden. Andererseits kann hier ein Hydraulikmitteldurchtritt zu einem vom Oberteil 4a eingeschlossenen Vorratsraum 12 für Hydraulikmittel geschaffen werden. Gespeist wird dieser Hydraulikmitteldurchtritt aus einem Hochdruckraum 11. Dieser Hochdruckraum 11 liegt axial zwischen einem Boden 25 des Unterteils 4b und einem zugewandten Boden 10 des Gehäuses 2. Von da aus wird das Hydraulikmittel während einer Hochdruckphase des Spielausgleichselements axial zwischen dem Außenmantel 14 des Druckkolbens 4 und der Bohrung 3 des Gehäuses 2 nach oben gedrückt und tritt über Durchlässe 20 zwischen den Noppen 19 in die Längsschlitze 24.

Anstelle der Noppen 19 am Ring 18 des Oberteils 4a können auch kronenartige Durchbrüche oder ähnliches für einen Hydraulikmitteldurchtritt appliziert sein. Gegebenenfalls ist es denkbar, die Noppen 19 oder dergleichen an der Stirnseite 17 des Unterteils 4b anzuordnen.

Der Druckkolben 4 kann auch komplett einteilig aus dem Kunststoff hergestellt werden. Vorteilhafterweise wird der Druckkolben 4 bzw. dessen Oberteil 4a in einem Spritzgießverfahren gefertigt. Dieses ist relativ kostengünstig und es erübrigen sich aufwändige Feinbearbeitungsmaßnahmen wie im beschreibungseinleitend zitierten Stand der Technik notwendig. Auch ist es denkbar, den Druckkolben 4 pulvermetallurgisch zu fertigen bzw. im Bereich dessen Kopfes 7 weitere Verschleißschutzmaßnahmen wie geeignete Auflagen zu treffen. Beispielsweise ist für den Werkstoff des Druckkolbens auch an Aluminiumdruckguß oder Sintermetall gedacht.

Zeichnerisch nicht direkt offenbart ist eine Variante, bei welcher das Oberteil 4a. nicht über den Ansatz 22 in die Bohrung 21 des Unterteils 4b verlängert ist, sondern "lediglich" über seinen Ring 18 auf der Stirnseite 17 des Unterteils 4b aufsteht und hier ein direkter Übertritt für das Hydraulikmittel über die Durchlässe 20 zwischen den Noppen 19 in den Vorratsraum 12 generiert ist.

### Liste der Bezugszahlen

- 1: Abstützelement
- 2: Gehäuse
- 3: Bohrung
- 4: Druckkolben
- 4a: Oberteil
- 4b: Unterteil
- 5: Ende
- 6: Rand
- 7: Kopf
- 8: Ende
- 9: Rückschlagventil
- 10: Boden
- 11: Hochdruckraum
- 12: Vorratsraum
- 13: Abschnitt
- 14: Außenmantel.
- 15: Schnappvorsprung
- 16: Ringnut
- 17: Stirnseite
- 18: Ring
- 19: Noppen
- 20: Durchlaß
- 21: Bohrung
- 22: Ansatz
- 23: Stirnseite
- 24: Längsschlitz
- 25: Boden
- 26: Anbindungsnoppen

## Patentansprüche

1. Hydraulisches Abstützelement (1) für einen Ventiltrieb einer Brennkraftmaschine, mit einem hohlzylindrischen Gehäuse (2), in dessen Bohrung (3) axial beweglich ein Druckkolben (4) verläuft, welcher mit einem Ende (5) einen Rand (6) des Gehäuses (2) überragt und stirnseitig an diesem Ende (5) einen Kopf (7) zur Lagerung eines Schlepphebels und an seinem dem Kopf (7) abgewandten Ende (8) ein Rückschlagventil (9) aufweist, wobei zwischen dem abgewandten Ende (8) und einem gegenüberliegenden Boden (10) des Gehäuses (2) ein Hochdruckraum (11) für Hydraulikmittel generiert ist, welcher Hochdruckraum (11) aus einem oberhalb des abgewandten Endes (8) liegenden und von dem Druckkolben (4) eingeschlossenen Vorratsraum (12) mit dem Hydraulikmittel versorgbar ist, **dadurch gekennzeichnet, daß** der Druckkolben (4) an seinem den Rand (6) des Gehäuses (2) überragenden Ende (5) sowie zumindest einem sich daran innerhalb des Gehäuses (2) anschließenden und bis in die Nähe des Rückschlagventils (9) verlaufenden Abschnitt (13) aus durch Glas- oder Kohlefasern verstärktem Kunststoff besteht.

2. Abstützelement nach Anspruch 1, **dadurch gekennzeichnet, daß** in den Kunststoff des Druckkolbens (4) zusätzlich Glas- oder Kohlekugeln als Verstärkung eingebettet sind.

3. Abstützelement nach Anspruch 1 oder 2, **dadurch gekennzeichnet, daß** der Druckkolben (4) zweiteilig hergestellt ist, wobei er einerseits aus einem Oberteil (4a) aus dem Kunststoff besteht, welches Oberteil (4a) sich zusammensetzt aus dem Ende (5) und dem in der Nähe des Rückschlagventils (9) endenden Abschnitt (13) und wobei der Druckkolben (4) andererseits aus einem Unterteil (4b) aus metallischem Werkstoff mit dem Rückschlagventil (9) besteht.

4. Abstützelement nach Anspruch 1, **dadurch gekennzeichnet, daß** an einem Außenmantel (14) des Abschnitts (13) des Druckkolbens (4) umfangsverteilte und einteilig von diesem ausgehende Schnappvorsprünge (15) angeordnet sind, welche einen oberen Anschlag in einer Ringnut (16) der Bohrung (3) des Gehäuses (2) finden.

5. Abstützelement nach Anspruch 1 oder 4, **dadurch gekennzeichnet, daß** ein Außenmantel (14) des Abschnitts (13) des Druckkolbens (4), oder, für den Fall des Rückbezugs nach Anspruch 4, ein Außenmantel (14) des Abschnitts (13) des Druckkolbens (4) bis auf die Schnappvorsprünge (15), vollkommen oder zumindest weitestgehend glattflächig ausgebildet ist.

6. Abstützelement nach Anspruch 3, **dadurch gekennzeichnet, daß** das Oberteil (4a) des Druckkolbens (4) über einen Ring (18) an einer zugewandten Stirnseite (17) des Unterteils (4b) aufliegt, wobei von dem Ring (18) umfangsverteilte, elastisch oder plastisch verformbare sowie an der Stirnseite (17) anliegende Noppen (19) ausgehen.

7. Abstützelement nach Anspruch 3, **dadurch gekennzeichnet, daß** das Oberteil (4a) des Druckkolbens (4) über einen Ring (18) an einer zugewandten Stirnseite (17) des Unterteils (4b) aufliegt, wobei in dem Ring (18) oder in der Stirnseite (17) an die jeweils gegenüberliegenden Bauteile Stirnseite (17) / Ring (18) angrenzende, kronenartige Radialdurchbrüche verlaufen.

8. Abstützelement nach Anspruch 6 oder 7, **dadurch gekennzeichnet, daß** zwischen den Noppen (19) (Anspruch 6) oder den Radialdurchbrüchen (Anspruch 7) ein Durchlaß (20) für das Hydraulikmittel in den Vorratsraum (12) gebildet ist.

9. Abstützelement nach Anspruch 3, **dadurch gekennzeichnet, daß** das Oberteil (4a) des Druckkolbens (4) über einen durch eine Durchmesserverringerung seines Außenmantels (14) gebildeten Ring (18) an einer zugewandten Stirnseite (17) des Unterteils (4b) aufliegt, wobei von dem Ring (18) umfangsverteilte elastisch oder plastisch verformbare Noppen (19) ausgehen und wobei die Durchmesserverringerung in eine Bohrung (21) des Unterteils (4b) als Ansatz (22) fest eingebaut ist.

10. Abstützelement nach Anspruch 9, **dadurch gekennzeichnet, daß** von einer unteren Stirnseite (23) des Ansatzes (22) des Unterteils (4b) ein oder mehrere Längsschlitze (24) ausgehen, wobei das Hydraulikmittel durch einen zwischen dem Ober- und Unterteil (4a, 4b) des Druckkolbens (4) liegenden, durch Noppen (19) oder kronenartige Durchbrüche gebildeten Durchlaß (20) über die Längsschlitze (24) in den Vorratsraum (12) leitbar ist.

11. Abstützelement nach Anspruch 9, **dadurch gekennzeichnet, daß** ein Randbereich zwischen dem Außenmantel (14) sowie einer unteren Stirnseite (23) des Ansatzes (22) mit Anbindungsnoppen (26) zur Anlage in der Bohrung (21) versehen ist.

12. Abstützelement nach Anspruch 1, **dadurch gekennzeichnet, daß** der Druckkolben (4) spritzgießtechnisch gefertigt ist.

13. Abstützelement nach Anspruch 1, **dadurch gekennzeichnet, daß** das Abstützelement (1) nichtschaltbar ausgelegt ist.

14. Abstützelement nach Anspruch 1, **dadurch gekennzeichnet, daß** das Abstützelement (1) schaltbar zur Erzielung unterschiedlicher Ventilhübe ausgelegt ist.

## Claims

1. Hydraulic support element (1) for a valve train of an internal combustion engine, said hydraulic support element comprising a hollow cylindrical housing (2) in the bore (3) of which a pressure piston (4) extends for axial displacement, said pressure piston (4) projecting with one end (5) beyond an edge (6) of the housing (2) and comprising frontally on this end (5) a head (7) for mounting a finger lever, while comprising on its end (8) turned away from the head (7), a one-way valve (9), a high pressure chamber (11) for hydraulic medium being generated between the turned away end (8) and an opposing bottom (10) of the housing (2), which high pressure chamber (11) can be supplied with the hydraulic medium from a reservoir (12) that is situated above the turned away end (8) and is enclosed by the pressure piston (4), **characterised in that**, on its end (5) projecting beyond the edge (6) of the housing (2) and at least on a section (13) adjacent to said end (5) and extending inside the housing (2) to near the one-way valve (9), the pressure piston (4) is made of a plastic material reinforced with glass or carbon fibres.

2. Support element according to claim 1, **characterised in that** glass or carbon pellets are additionally embedded in the plastic material of the pressure piston (4) as a reinforcement.

3. Support element according to claim 1 or 2, **characterised in that** the pressure piston (4) is a two-piece structure consisting, on the one hand, of an upper part (4a) of a plastic material, which upper part (4a) is made up of the end (5) and of the section (13) ending near the one-way valve (9), and, on the other hand, of a lower part (4b) of a metallic material comprising the one-way valve (9).

4. Support element according to claim 1, **characterised in that** peripherally spaced and integrally formed snap projections (15) project from an outer peripheral surface (14) of the section (13) of the pressure piston (4), an upper stop for these snap projections (15) being formed in an annular groove (16) of the bore (3) of the housing (2),

5. Support element according to claim 1 or 4, **characterised in that** an outer peripheral surface (14) of the section (13) of the pressure piston (4) or, with reference to claim 4, an outer peripheral surface (14) of the section (13) of the pressure piston (4), except for the snap projections (15), is configured entirely, or at least substantially, with a smooth surface.

6. Support element according to claim 3, **characterised in that** the upper part (4a) of the pressure piston (4) is supported through a ring (18) on an opposing front end (17) of the lower part (4b), and peripherally spaced, elastically or plastically deformable knobs (19) starting from the ring (18) bear against the front end (17).

7. Support element according to claim 3, **characterised in that** the upper part (4a) of the pressure piston (4) is supported through a ring (18) on an opposing front end (17) of the lower part (4b), and crown-like radial apertures extend in the ring (18) or in the front end (17) while being arranged adjacent, in each case, to the respective opposing component front end (17) or ring (18).

8. Support element according to claim 6 or 7, **characterised in that** a passage (20) for the hydraulic medium into the reservoir (12) is formed between the knobs (19) (claim 6) or between the radial apertures (claim 7).

9. Support element according to claim 3, **characterised in that** the upper part (4a) of the pressure piston (4) is supported on an opposing front end (17) of the lower part (4b) through a ring (18) formed by a diameter reduction of its outer peripheral surface (14), peripherally spaced, elastically or plastically deformable knobs (19) start from the ring (18) and the diameter reduction is firmly installed as an extension (22) into a bore (21) of the lower part (4b).

10. Support element according to claim 9, **characterised in that** one or more longitudinal slots (24) start from a lower front end (23) of the extension (22) of the lower part (4b), and the hydraulic medium coming through a passage (20) formed by knobs (19) or by crown-like apertures between the upper and the lower part (4a, 4b) of the pressure piston (4), can be conveyed to the reservoir (12) via the longitudinal slots (24).

11. Support element according to claim 9, **characterised in that** an edge region between the outer peripheral surface (14) and a lower front end (23) of the extension (22) is provided with connecting knobs (26) for support in the bore (21).

12. Support element according to claim 1, **characterised in that** the pressure piston (4) is made by an injection moulding method.

13. Support element according to claim 1, **characterised in that** the support element (1) is designed to be non-switchable.

14. Support element according to claim 1, **characterised in that** the support element (1) is designed to be switchable for achieving different valve lifts.

## Revendications

1. Elément hydraulique de support (1) pour une commande de soupapes d'un moteur à combustion interne, ledit élément de support (1) comprenant un boîtier (2) cylindrique creux, dans l'alésage (3) duquel s'étend en déplacement axial un piston de pression (4) qui, par l'une (5) de ses extrémités, fait saillie au-delà d'un bord (6) du boîtier (2) et comprend, frontalement à cette extrémité (5), une tête (7) pour le montage d'un levier d'entraînement, et, à son extrémité (8) orientée à l'opposé de la tête (7), un clapet anti-retour (9), une chambre à haute pression (11) pour du milieu hydraulique étant générée entre l'extrémité (8) orientée à l'opposée de la tête (7) et un fond (10) opposé du boîtier (2), cette chambre à haute pression (11) pouvant être alimentée en milieu hydraulique à partir d'un réservoir (12) qui est situé en dessus de l'extrémité (8) orientée à l'opposé de la tête 87) en étant enfermé par le piston de pression (4), **caractérisé en ce que**, à son extrémité (5) qui fait saillie au-delà du bord (6) du boîtier (2) et, au moins, à une section (13) qui se raccorde à cette extrémité (5) à l'intérieur du boîtier (2) en s'étendant jusque dans le voisinage du clapet anti-retour (9), le piston de pression (4) est fait en une matière synthétique renforcée par fibres de verre ou de carbone.

2. Elément de support selon la revendication 1, **caractérisé en ce que** des billes de verre ou de carbone sont noyées supplémentairement dans la matière synthétique du piston de pression (4).

3. Elément de support selon la revendication 1 ou 2, **caractérisé en ce que** le piston de pression (4) est fait en deux parties, à savoir, une partie supérieure (4a) qui est faite en ladite matière synthétique et se compose de l'extrémité (5) et de la section (13) qui termine au voisinage du clapet anti-retour (9), et une partie inférieure (4b) qui est faite en une matière métallique et comprend le clapet anti-retour (9).

4. Elément de support selon la revendication 1, **caractérisé en ce que**, réparties sur la surface périphérique extérieure (14) de la section (13) du piston de pression (4) sont intégralement formées des saillies d'encliquetage (15), une butée supérieure pour ces saillies d'encliquetage (15) étant formée dans une rainure annulaire (16) de l'alésage (3) du boîtier (2).

5. Elément de support selon la revendication 1 ou 4, **caractérisé en ce que**, une surface périphérique extérieure (14) de la section (13) du piston de pression (4), ou, par référence à la revendication 4, une surface périphérique extérieure (14) de la section (13) du piston de pression (4), exceptées les saillies d'encliquetage (15), est configurée complètement ou, au moins, sensiblement avec une surface lisse.

6. Elément de support selon la revendication 3, **caractérisé en ce que** la partie supérieure (4a) du piston de pression (4) est supportée à l'aide d'un anneau (18) sur un côté frontal (17) opposé appartenant à la partie inférieure (4b), et des boutons (19) élastiquement ou plastiquement déformables s'étendent à partir de l'anneau (18) en étant répartis sur la périphérie de celui-ci pour s'appuyer sur le côté frontal (17).

7. Elément de support selon la revendication 3, **caractérisé en ce que** la partie supérieure (4a) du piston de pression (4) est supportée à l'aide d'un anneau (18) sur un côté frontal (17) opposé appartenant à la partie inférieure (4b), et des ouvertures radiales en forme de couronne s'étendent dans l'anneau (18) ou dans le côté frontal (17) en étant, à chaque fois, adjacentes au composant respectif opposé, à savoir, côté frontal (17) ou anneau (18).

8. Elément de support selon la revendication 6 ou 7, **caractérisé en ce que**, entre les boutons (19) (Revendication 6) ou entre les ouvertures radiales (Revendication 7), est formé un passage (20) pour le milieu hydraulique dans le réservoir (12).

9. Elément de support selon la revendication 3, **caractérisé en ce que** la partie supérieure (4a) du piston de pression (4) est supportée à l'aide d'un anneau (18) formé par une réduction de diamètre de sa surface périphérique extérieure (14) sur un côté frontal (17) opposé appartenant à la partie inférieure (4b), et des boutons (19) élastiquement ou plastiquement déformables s'étendent à partir de l'anneau (18) en étant répartis sur la périphérie de celui-ci, et **en ce que** la réduction de diamètre est installée fixement pour former un allongement (22) dans un alésage (21) de la partie inférieure (4b).

10. Elément de support selon la revendication 9, **caractérisé en ce que**, une ou plusieurs fentes longitudinales (24) s'étendent à partir du côté frontal inférieur (23) de l'allongement (22) de la partie inférieure (4b), et **en ce que** le milieu hydraulique peut être alimenté à la faveur des fentes longitudinales (24) dans le réservoir (12) en venant d'un passage (20) formé entre la partie supérieure (4a) et la partie inférieure (4b) du piston de pression (4) par des boutons (19) ou des ouvertures en forme de couronne.

11. Elément de support selon la revendication 9, **caractérisé en ce que**, une région de bord entre la surface périphérique extérieure (14) et un côté frontal inférieur (23) de l'allongement (22) est munie de boutons de jonction (26) pour l'appui dans l'alésage.

12. Elément de support selon la revendication 1, **caractérisé en ce que** le piston de pression (4) est fabriqué par une méthode de coulage par injection.

13. Elément de support selon la revendication 1, **caractérisé en ce que** l'élément de support (1) est configuré non commutable.

14. Elément de support selon la revendication 1, **caractérisé en ce que** l'élément de support (1) est configuré commutable pour obtenir des levées de soupape différentes.
